# EUROPÄISCHE PATENTSCHRIFT

(11) **EP 0 202 253 B1**
(45) Veröffentlichungstag und Bekanntmachung des Hinweises auf die Patenterteilung: **17.05.1989**
(21) Anmeldenummer: 85905386.0
(22) Anmeldetag: 16.10.1985
(51) Int. Cl.: D01H 1/241

(54) **TANGENTIALRIEMENANTRIEB FÜR EINE SPINN-ODER ZWIRNMASCHINE**
TANGENTIAL BELT CONTROL FOR SPINNING LOOM OR TWISTER
COMMANDE A COURROIE TANGENTIELLE POUR METIER A FILER OU A RETORDRE

(30) Priorität: 10.11.1984 DE 3441230; 04.01.1985 DE 3500171
(43) Veröffentlichungstag der Anmeldung: 26.11.1986
(73) Patentinhaber: Zinser Textilmaschinen GmbH, D-73061 Ebersbach/Fils (DE)
(72) Erfinder: WOLF, Horst, D-7321 Albershausen (DE); HALDER, Ernst, D-7328 Wäschenbeuren (DE); STÄDELE, Norbert, D-7320 Göppingen (DE)
(74) Vertreter: Dauster, Hanjörg, Dipl.-Ing.
(86) Internationale Anmeldenummer: DE8500400
(87) Internationale Veröffentlichungsnummer: WO8602958

(56) Entgegenhaltungen:
- WO-A-84/02932
- AT-B- 324 896
- DE-B- 1 141 571
- FR-A- 2 344 654

## Beschreibung

Die Erfindung betrifft einen Tangentialriemenantrieb für eine Vielzahl von gleichartigen, in wenigstens einer Reihe nebeneinander angeordneten Arbeitsaggregaten einer Maschine zum Herstellen gedrehter oder gezwirnter Fäden, bei welchem die Arbeitsaggregate in Felder mit wenigstens annähernd gleicher Anzahl von jeweils mit einem endlosen Tangentialriemen angetriebenen Arbeitsaggregaten aufgeteilt sind, wobei jedem Feld wenigstens ein den zugehörigen Tangentialriemen antreibender Elektromotor und Umlenkmittel für den Tangentialriemen zugeordnet sind.

Tangentialriemen der eingangs genannten Art werden beispielsweise bei Ringspinnmaschinen, Ringzwirnmaschinen, Offenend-Rotorspinnmaschinen oder Offenend-Friktionsspinnmaschinen o. dgl. eingesetzt. Bei diesen Maschinen werden die Arbeitsaggregate wie Spindeln, Rotoren oder Auflösewalzen o. dgl. in einer oder zwei Reihen nebeneinander angeordnet und durch Tangentialriemen angetrieben, der gegen die Wirtel der Arbeitsaggregate anläuft. Es ist allgemein üblich, den Tangentialriemen im Bereich eines der Stirnenden der Maschine anzutreiben und im Bereich des anderen Stirnendes umzulenken. Infolge der Umschlingung an den Wirteln und der nötigen Anpreßtollen tritt an der Vielzahl der Arbeitsaggregate ein erheblicher Energieverbrauch und Riemenverschleiß infolge von Walkarbeit auf. Dieser Energieverbrauch und Riemenverschleiß erhöht sich mit steigender Anzahl der Arbeitsaggregate, insgesamt aber auch je Arbeitsaggregat, da der Tangentialriemen bei einer Vermehrung der Arbeitsaggregate zur Übertragung der erforderlichen Leistung dicker und/oder breiter ausgeführt werden muß. Da die Anzahl der Arbeitsaggregate beispielsweise bei einer Ringmaschine . 1 000 und mehr betragen kann, werden in der Praxis Tangentialriemen mit einer Breite von 35 bis 38 mm und einer Dicke von 3 bis 3,7 mm verwendet.

Um die Beanspruchung eines durch die gesamte Maschine hindurchlaufenden Tangentialriemens zu reduzieren, ist es auch bekannt (DE-OS 3301811), an beiden Maschinenenden mindestens je einen Elektromotor anzuordnen und die dort vorhandenen Umlenkscheiben zum Antrieb des Tangentialriemens-auszunutzen. Bevorzugt wird dabei vorgesehen, daß in den vier Umlenkstellen des Tangentialriemens jeweils angetriebene Umlenkscheiben vorgesehen werden. Zusätzlich ist es auch bekannt geworden (PCT-WO 84/02 932), an mindestens einer weiteren Stelle zwischen den Maschinenenden einen weiteren Antrieb in den Tangentialriemen mittels einer angetriebenen Friktionsscheibe einzuleiten. Der Erfolg dieser Maßnahmen bezüglich der Beanspruchung des Tangentialriemens hält sich jedoch in Grenzen.

Es ist auch ein Tangentialriemenantrieb bekannt (DE-AS 1141571), bei welchem die in Reihen nebeneinander angeordneten Arbeitsaggregate in Felder aufgeteilt sind, die wenigstens annähernd die gleiche Anzahl von Arbeitsaggregaten aufweisen, die jeweils mittels einem endlosen Tangentialriemen angetrieben werden. Jedem dieser Tangentialriemen eines Feldes werden ein Elektromotor und Umlenkelemente zugeordnet. Bei dieser Bauart treibt der Tangentialriemen Zwischen-Rollen, die ihrerseits über endlose Riemchen die Arbeitsaggregate antreiben. Diese Bauweise eines Tangentialriemenantriebes hat keinen Eingang in die Praxis gefunden.

Der Erfindung liegt die Aufgabe zugrunde, einen Tangentialriemenantrieb der eingangs genannten Art zu schaffen, bei welchem sich Leistungsverluste und/oder Riemenbeanspruchungen verringern lassen.

Diese Aufgabe wird dadurch gelöst, daß die Tangentialriemen (10, 11, 10', 11', 10", 11", 33, 37) eine Breite zwischen 7 mm und 15 mm und eine Dicke von 2 mm bis 2,7 mm aufweisen, und daß die Anzahl der Arbeitsaggregate (4) pro Feld unter Berücksichtigung der von dem Tangentialriemen übertragbaren Antriebsleistung bei einer zulässigen Riemendehnung festgelegt wird.

Durch die Verwendung derart dimensionierter Tangentialriemen wird der insbesondere durch Walkarbeit entstehende Leistungsverlust wesentlich reduziert, so daß insgesamt eine geringere Antriebsleistung benötigt wird. Die Beanspruchung der einzelnen Tangentialriemen ist entsprechend ebenfalls geringer. Es ist zwar ein Mehraufwand durch die erhöhte Anzahl von Motoren, die Steuerungen und Halterungen o. dgl. erforderlich, der jedoch durch die erzielbaren Vorteile mehr als ausgeglichen wird. Aufgrund der geringeren Energieverluste in den Tangentialriemen wird insgesamt der Energiebedarf gesenkt. Darüber hinaus zeigt sich, daß bei einer Verwendung einer Mehrzahl kleinerer Motoren, die alle die gleiche Baugröße aufweisen, ein Preisvorteil gegeben ist, da diese kleineren Motoren in größeren Stückzahlen gefertigt werden, so daß auch mehrere kleinere Motoren preislich günstiger sind, als ein einzelner Motor mit der gleich hohen Gesamtleistung.

In weiterer Ausgestaltung der Erfindung wird vorgesehen, daß die Auflagedehnung der einzelnen Tangentialriemen auf 0,6 % bis 1,5 % begrenzt ist. Es hat sich gezeigt, daß durch diese Maßnahme die Riemenbeanspruchung gering gehalten werden kann, während außerdem die sich durch Riemendehnungen ergebenden Toleranzen bezüglich der Drehzahlen der einzelnen Arbeitsaggregate in erträglichen Grenzen halten.

In weiterer .Ausgestaltung der Erfindung wird vorgesehen, daß die Tangentialriemen benachbarter Felder über wenigstens ein gemeinsames umlenkrollenelement geführt sind, dessen Umlenkrollen drehfest miteinander gekoppelt oder koppelbar sind. Dadurch wird eine gewisse Synchronisation der Geschwindigkeiten zwischen den einzelnen Feldern erhalten, die insbesondere dann vorteilhaft ist, wenn der Antrieb abgeschaltet wird oder durch einen-Stromausfall ausfällt, da dann alle Arbeitsaggregate weitgehend gleichmäßig auslaufen.

In weiterer Ausgestaltung der Erfindung wird vorgesehen, daß die Umlenkrollenelemente jeweils zwischen zwei benachbarten Arbeitsaggregaten angeordnet sind. Durch diese Maßnahme wird erreicht, daß kein Platz der Spindelteilung verloren geht. Um Verluste der Übertragung zu vermeiden, wird weiter vorgesehen, daß die Tangentialriemen direkt gegen Wirtel der Arbeitsaggregate anlaufen.

In weiterer Ausgestaltung der Erfindung wird vorgesehen, daß die Felder bei einer zweireihigen Anordnung der Arbeitsaggregate durch vier Umlenkrollen begrenzt sind und daß die zugehörigen Elektromotoren in der Mitte zwischen den beiden Reihen angeordnet sind. Dadurch wird einerseits ein vorhandener Raum für die Unterbringung der Elektromotoren ausgenutzt, während andererseits auch die Umlenkrollen in ihrem Durchmesser so dimensioniert werden können, daß sie ohne Veränderung der Maschinenteilung zwischen benachbarten Arbeitsaggregaten angeordnet werden können. Dabei werden Umlenkrollenelemente verwendet, die aus jeweils zwei in axialer Richtung übereinander angeordneten Umlenkrollen bestehen, auf denen die entsprechend höhenversetzt laufenden Tangentialriemen der benachbarten Felder umgelenkt werden.

In weiterer Ausgestaltung der Erfindung wird vorgesehen, daß bei einer zweireihigen Anordnung der Arbeitsaggregate die Wirtel der Arbeitsaggregate auf der der Längsmitte des Feldes abgewandten Seite des Tangentialriemens und die Umlenkrollenelemente auf der der Längsmitte zugewandten Seite des Tangentialriemens angeordnet sind. Dadurch wird sichergestellt, daß eine räumlich gute Ausnutzung erhalten wird und daß auch den Arbeitsaggregaten keine zusätzlichen Belastungen zugemutet werden.

In weiterer Ausgestaltung der Erfindung wird vorgesehen, daß die Anzahl der Arbeitsaggregate eines Feldes zwischen 80 und 150 Arbeitsaggregate liegt. Es hat sich gezeigt, daß in diesem Bereich ein Optimum sowohl für den Querschnitt der Tangentialriemen als auch für die benötigte Leistung der einzelnen Antriebsmotore liegt. Ausführungsbeispiele der Erfindung sind in schematischen Zeichnungen dargestellt. Anhand dieser Ausführungsbeispiele soll die Erfindung noch näher erläutert und beschrieben werden.
Fig. 1 zeigt eine Teilansicht einer Maschine mit zwei parallelen Reihen gleichartiger Arbeitsaggregate ;
Fig. 2 zeigt eine Teilansicht einer Maschine mit einer Reihe gleichartiger Arbeitselemente ;
Fig. 3 zeigt eine Teilansicht einer Maschine mit zwei parallelen Reihen gleichartiger oder in jeder Reihe gleichartiger Arbeitsaggregate ;
Fig. 4 zeigt eine Seitenansicht eines Umlenkelementes und zweier als Spindeln ausgebildeter Arbeitsaggregate ;
Fig. 5 zeigt eine Ansicht von oben auf den in Fig. 4 dargestellten Teil der Maschine ;
Fig. 6 und 7 Querschnitte durch die Spindelbank einer Ringspinnmaschine.

Beim ersten Ausführungsbeispiel nach Fig. 1 weist die insgesamt mit 1 bezeichnete Maschine zwei parallele Reihen 2 und 3 gemeinsam, mit gleicher Drehzahl angetriebener, gleichartiger Arbeitsaggregate 4 auf. Diese Arbeitsaggregate 4 können bspw. Spindeln sein, wobei die Fig. 1 dann als Draufsicht auf den Spindelbereich einer Ringspinnmaschine verstanden werden kann. Gemäß Fig. 4 ist jede Spindel 14 in einem Spindellager 5 gelagert, das mit Hilfe einer Mutter 6 an einer Spindelbank 7 befestigt ist, die jeweils an der betreffenden Maschinenseite entlang führt. Jede Spindel 14 besitzt einen Wirtel 8, an dem sie durch einen Tangentialriemen 10 bzw. 11 angetrieben wird. Gleichartig ausgebildete Andrückrollengehänge 12 dienen dabei dem Anlegen der Tangentialriemen 10, 11 gegen die Wirtel 8.

In Fig. 1 sind die Wirtel 8 einer ersten Gruppe von zwölf Arbeitsaggregaten 4 jeder Reihe 2 und 3 durch einen ersten, endlosen Tangentialriemen 10 und jede weitere Gruppe von zwölf Arbeitsaggregaten 4 beider Reihen 2 und 3 durch jeweils weitere Tangentialriemen 11 und so fort angetrieben. Der Tangentialriemen 10 ist durch umlenkrollen 14, 15, 16 und 17 geführt und umschlingt die Antriebsrolle 18 eines Elektromotors 19. Der Tangentialriemen 11 ist durch zu den Umlenkrollen 15, 16 koaxiale umlenkrollen 20 und 21 und zwei weitere, nicht mehr sichtbare Umlenkrollen geführt und umschlingt die Antriebsrolle 22 eines Elektromotors 23. Wie aus Fig. 6 und 7 hervorgeht, sind benachbarte Tangentialriemen jeweils gegeneinander in der Höhe versetzt.

Fig. 1 zeigt an der Ringspinnmaschine 1 nur den ersten Tangentialriemen 10 und einen Teil des zweiten Tangentialriemens 11. Eine Bruchlinie deutet jedoch an, daß die Maschine länger ist, wobei längs der Maschine noch erheblich mehr Arbeitsaggregate angeordnet sein können und eine größere Anzahl Tangentialriemen vorhanden sein kann. Aus Gründen der einfacheren Darstellung werden ferner je Tangentialriemen nur 24 angetriebene Arbeitsaggregate dargestellt. In Wirklichkeit treibt jeder Tangentialriemen je nach Energiebedarf einer Spindel zwischen 80 und 150 Spindeln an, so daß in einer Ringspinnmaschine mit bspw. 1 000 Spindeln zwischen 12 und 7 Tangentialriemen angeordnet sein können.

Erfindungsgemäß sind ferner die Umlenkrollen einander benachbarter Tangentialriemen drehfest miteinander verbunden und bilden ein Umlenkrollenelement. So zeigt bspw. Fig. 4, daß die Umlenkrollen 15 und 20 auf einer gemeinsamen Welle 24 befestigt sind. Entsprechendes gilt für die umlenkrollen 16 und 21. Die Wellen 24 der umlenkrollen sind in Lagern 25 rotierbar gelagert, die durch Muttern 26 mit der Spindelbank 7 verbunden sind.

Fig. 2 zeigt eine Maschine 1' mit nur einer Reihe 2 von Arbeitsaggregaten 4. Es kann sich hierbei um die Spindeln einer einseitigen Spinnmaschine oder um den Antrieb der Rotoren einer Seite einer Offen-End-Spinnmaschine handeln. Auch hier wird eine erste Gruppe von zwölf Arbeitsaggregaten 4 der einzigen Reihe 2 durch einen ersten Tangentialriemen 10', eine zweite Gruppe von zwölf Arbeitsaggregaten 4 durch einen zweiten Tangentialriemen 11' angetrieben. Weitere Tangentialriemen können weitere Gruppen von Arbeitsaggregaten antreiben. Die Tangentialriemen sind durch Elektromotoren 19, 23 antreibbar, auf deren Welle jeweils eine Antriebsrolle 18 bzw. 22 sitzt, die von dem betreffenden Tangentialriemen 10' bzw. 11' umschlungen wird.

Jeder Tangentialriemen 10', 11' läuft über drei Umlenkrollen 26, 27 28 bzw. 29, 30 (die dritte ist nicht mehr sichtbar), wobei auch hier die übereinander angeordneten Umlenkrollen 27 und 29 drehfest miteinander verbunden sind und ein beiden benachbarten Tangentialriemen 10' und 11' gemeinsames umlenkrollenelement bilden.

. Die in Fig. 3 dargestellte Maschine 1" des dritten Ausführungsbeispiels weist wieder zwei Reihen 2 und 3 von Arbeitsaggregaten 4 auf. Es werden jedoch jeweils nur Gruppen von zwölf Arbeitsaggregaten 4 jeder Reihe für sich durch je einen Tangentialriemen 10" bzw. 11" angetrieben, insofern entspricht diese Ausführungsform einer Verdoppelung der Ausführungsform der Fig.2. Der Antrieb der beiden Reihen von Arbeitsaggregaten ist also unabhängig voneinander.

Eine Reihe von Arbeitsaggregaten kann bspw. stehen während die andere läuft - dies kommt vor, wenn es sich bei den Arbeitsaggregaten um die Spindeln einer Ringspinnmaschine mit unabhängig angetriebenen Seiten handelt. Bspw. kann aber auch eine Reihe von Arbeitsaggregaten mit einer anderen Drehzahl angetrieben werden als die andere - das kommt bspw. vor, wenn es sich bei den Arbeitsaggregaten in der einen Reihe um Rotoren, in der anderen Reihe um Auflöswalzen einer Offen-End-Spinnmaschine handelt. Der Motor 19 treibt hier über seine Antriebsscheibe 18 den eine Gruppe von Arbeitsaggregaten 4 der Reihe 2 antreibenden Tangentialriemen 10", der über die Umlenkrollen 26, 27, 28 geführt ist. Ein zweiter Motor 23 treibt über seine Antriebsscheibe 22 den nächsten Tangentialriemen 11", der über die unter der Umlenkrolle 27 liegende, mit dieser drehfest verbundene Umlenkrolle 29, eine der Umlenkrolle 27 des ersten Tangentialriemens 10" entsprechende, nicht dargestellte Umlenkrolle und die Umlenkrolle 30 geführt ist. Weitere Tangentialriemen sind entsprechend angeordnet und geführt.

Die Reihe 3 der Arbeitsaggregate zeigt das Ende einer derartigen Reihe : ein letzter Antriebsmotor 31 treibt über seine Antriebsscheibe 32 den letzten Tangentialriemen 33 dieser Reihe an, der ebenfalls über drei umlenkrollen 34, 35, 36 geführt ist. Die Umlenkrolle 34 ist wieder Teil eines umlenkrollenelementes, das dem Tangentialriemen 33 und dem ihm benachbarten Tangentialriemen 37 gemeinsam ist.

Dadurch, daß jeweils nur etwa 80 bis 150 Spindeln durch einen Tangentialriemen angetrieben werden, können die Tangentialriemen wesentlich dünner und schmäler gewählt werden als ein einziger, alle Arbeitsaggregate einer Maschine oder alle Arbeitsaggregate einer Reihe antreibender Tangentialriemen.

Der Tangentialriemen kann eine Breite zwischen 7 und 14 mm und eine Dicke zwischen 2 und 2,7 mm aufweisen. Es ergibt sich damit ein Querschnitt von 14 bis 38 mm² bzw. eine Verminderung des Querschnitts auf 15-30 % des bisher verwendeten Riemens.

Die Auflagedehnung gemessen bei Stillstand der Maschine soll hierbei möglichst gering sein und zwischen 0,6 und 1,5 % liegen. Der Tangentialriemen kann aus Polyamid, Polyester oder aus Gemischen auf Polyamid-, Polyesterbasis bestehen, wie bspw. unter den Handelsnamen « Kevlar - oder « Aramid » bekannt sind. Besteht der Tangentialriemen bspw. aus. Polyester, so ergibt sich eine Auflagedehnung von 1 bis 1,5 %. Bei einem Gemisch der vorgenannten Art liegt eine Auflagedehnung zwischen 0,3 und 1 % vor.

Infolge der geringen Abmessungen dieser Tangentialriemen kann, wie in Fig. 6 und 7 dargestellt, entlang des Verlaufs eines Tangentialriemens mindestens ein weiterer, gleichartiger Tangentialriemen 10 a bzw. 11 a zur Reserve in der Maschine, vorzugsweise in der Spindelbank 7, untergebracht sein. Zum Schutz kann dieser Reserveriemen von einer Plastikhülle 38 umgeben und in einem Halter 36 angeordnet wein, der innerhalb der Spindelbank 7 befestigt ist. Ergibt sich ein Schaden an dem Tangentialriemen, so kann ohne große Zeitverzögerung der Tangentialriemen aus der Plastikhülle entnommen und aufgelegt werden. Entsprechend dem Höhenversatz benachbarter Tangentialriemen kann dieser Halter 39 einmal über (Fig. 7) einmal unter (Fig. 6) dem Spannrollengehänge 12 angeordnet sein.

Elektromotoren, die Tangentialriemen antreiben, die gemeinsame Umlenkelemente aufweisen und deshalb synchron laufen, besitzen eine gemeinsame Stromversorgung. Bei den Elektromotoren handelt es sich um Drehstrommotoren, die über eine Leitung von der Drehzahisteuervorrichtung aus mit Drehstrom versorgt werden. In der Ausführungsform der Fig. 2 sind alle Riemenantriebsmotoren 19, 23 ... der Spinnmaschine parallel an eine Leitung 40 angeschlossen, die über eine Steuervorrichtung 41 mit dem Netz 42 in Verbindung steht. Die Steuervorrichtung 41 erlaubt, alle angeschlossenen Motoren gemeinsam ein- und auszuschalten. Sie kann darüber hinaus auch Mittel zum Verändern der Drehzahl der Motoren aufweisen, bspw. durch Veränderung der Speisefrequenz.

In der Ausführungsform der Fig. 3 ist davon ausgegangen, daß die Arbeitselemente 4 der beiden _{'}Reihen 2 und 3 unabhängig voneinander betreibbar sein sollen. Es sind daher zwei-unabhängig voneinander betätigbare Steuervorrichtungen 41 und 41' vorgesehen, von denen die Steuervorrichtung 41 über eine Leitung 42 die Motoren 19, 23 ... steuert, die die Tangentialriemen 10", 11" und über diese die Arbeitselemente 4 der Reihe 2 antreiben. Die Steuervorrichtung 41' speist über eine Leitung 43 die Motoren 31, ... die die Tangentialriemen 37, 33 ... bewegen, die die Arbeitselemente 4 der Reihe 3 antreiben. Falls alle Arbeitselemente gleich betrieben werden sollen, ist nur eine Steuervorrichtung erforderlich, an die dann alle Motoren anzuschließen sind.

## Patentansprüche

1. Tangentialriemenantrieb für eine Vielzahl von gleichartigen, in wenigstens einer Reihe angeordneten Arbeitsaggregaten einer Maschine zum Herstellen von gedrehten oder gezwirnten Fäden, bei welchen die Arbeitsaggregate in Felder mit wenigstens annähernd gleicher Anzahl von Arbeitsaggregaten aufgeteilt sind, die innerhalb jedes Feldes gemeinsam mittels eines endlosen Tangentialriemens angetrieben sind, wobei jedes Feld Umlenkmittel und wenigstens einen den Tangentialriemen antreibenden Elektromotor enthält, dadurch gekennzeichnet, daß die Tangentialriemen (10, 11, 10', 11', 10", 11", 33, 37) eine Breite zwischen 7mm und 15mm und eine Dicke von 2 mm bis 2,7 mm aufweisen, und daß die Anzahl der Arbeitsaggregate (4) pro Feld unter Berücksichtigung der von dem Tangentialriemen übertragbaren Antriebsleistung bei einer zulässigen Riemendehnung festgelegt wird.

2. Tangentialriemenantrieb nach Anspruch 1, dadurch gekennzeichnet, daß die Auflagedehnung der einzelnen Tangentialriemen auf 0,6 % bis 1,5 % begrenzt ist.

3. Tangentialriemenantrieb nach Anspruch 1 oder 2, dadurch gekennzeichnet, daß die Tangentialriemen benachbarter Felder über wenigstens ein gemeinsames Umlenkrollenelement geführt sind, dessen Umlenkrollen (15, 20 ; 16, 21 ; 27, 29) drehfest miteinander gekoppelt oder koppelbar sind.

4. Tangentialriemenäntrieb nach einem der Ansprüche 1 bis 3; dadurch gekennzeichnet, daß die Umlenkrollenelemente jeweils zwischen zwei benachbarten Arbeitsaggregaten (4) angeordnet sind.

5. Tangentialriemenantrieb nach einem der Ansprüche 1 bis 4, dadurch gekennzeichnet, daß die Tangentialriemen (10, 11, 10', 11', 10", 11", 33, 37) direkt gegen Wirtel (8) der Arbeitsaggregate (4) anlaufen.

6. Tangentialriemenantrieb nach einem der Ansprüche 1 bis 5, dadurch gekennzeichnet, daß die Elektromotoren (19, 23, 31) aller Felder an eine gemeinsame Drehzahlsteuerung angeschlossen sind.

7. Tangentialriemenantrieb nach einem der Ansprüche 1 bis 6, dadurch gekennzeichnet, daß die Felder bei einer zweireihigen Anordnung der Arbeitsaggregate (4) durch vier Umlenkrollen (14, 15, 16, 17) begrenzt sind und die zugehörigen Elektromotoren (19) wenigstens etwa in der Mitte zwischen den beiden Reihen (2, 3) angeordnet sind.

8. Tangentialriemenantrieb nach einem der Ansprüche 1 bis 7, dadurch gekennzeichnet, daß bei einer zweireihigen Anordnung der Arbeitsaggregate (4) die Wirtel (8) der Arbeitsaggregate auf der der Längsmitte des Feldes abgewandten Seite des Tangentialriemens (10, 11, 10', 11', 10", 11", 33, 37) und die Umlenkrollenelemente auf der der Längsmitte zugewandten Seite des Tangentialriemens angeordnet sind.

9. Tangentialriemenantrieb nach einem der Ansprüche 1 bis 8, dadurch gekennzeichnet, daß die Anzahl der Arbeitsaggregate (4) eines Feldes zwischen 80 und 150 Arbeitsaggregaten liegt.

## Claims

1. Tangential belt control for a plurality of similar working units of a machine for producing twisted or doubled threads, the working units being arranged in at least one row and subdivided into arrays of at least approximately equal numbers of working units, each array of working units being commonly driven via an endless tangential belt and comprising guide means and at least one electric motor driving the said tangential belt, characterized in that the tangential belts (10, 11, 10', 11', 10". 11", 33.37) have a width of between 7 mm and 15 mm and a thickness of 2 mm to 2.7 mm and that the number of working units (4) in each array is determined with regard to the drive power which the tangential belt is capable of transmitting within the limits of an admissible elongation of the belt.

2. Tangential belt control according to claim 1, characterized in that the contact elongation of the individual tangential belts is limited to 0.6 % to 1.5 %.

3. Tangential belt control according to claim 1 or claim 2, characterized in that the tangential belts of neighbouring arrays are guided over at least one common guide pulley element whose guide pulleys (15, 20 ; 16, 21 ; 27, 29) are, or can be, coupled with each other for common rotation.

4. Tangential belt control according to any of claims 1 to 3, characterized in that each of the guide pulley elements is arranged between two neighbouring working units (4).

5. Tangential belt control according to any of claims 1 to 4, characterized in that the tangential belts (10, 11, 10', 11', 10", 11", 33, 37) run up directly against whorls (8) of the working units (4).

6. Tangential belt control according to any of claims 1 to 5, characterized in that the electric motors (19, 23, 31) of all arrays are connected to a common speed control.

7. Tangential belt control according to any of claims 1 to 6, characterized in that when the working units (4) are arranged in two rows, the arrays are defined by four guide pulleys (14, 15, 16, 17) and the respective electric motors (19) are arranged approximately centrally between the two rows (2, 3).

8. Tangential belt control according to any of claims 1 to 7, characterized in that when the working units (4) are arranged in two rows, the whorls (8) of the working units are arranged on the side of the tangential belt (10, 11, 10', 11', 10", 11", 33, 37) opposite the longitudinal centre line of the array, while the guide pulley elements are arranged on the side of the tangential belt facing the longitudinal centre line.

9. Tangential belt control according to any of claims 1 to 8, characterized in that the number of working units (4) of each array is between 80 and 150.

## Revendications

1. Commande à courroies tangentielles pour un grand nombre de groupes de travail identiques, disposés en au moins une rangée, d'une machine destinée à produire des fils tordus ou retordus, les groupes de travail étant subdivisés en des zones comprenant au moins approximativement le même nombre de groupes de travail qui sont entraînés conjointement, à l'intérieur de chaque zone, au moyen d'une courroie tangentielle sans fin, chaque zone renfermant des moyens de renvoi et au moins un moteur électrique menant la courroie tangentielle, caractérisée par le fait que les courroies tangentielles (10, 11, 10', 11', 10", 11", 33, 37) présentent une largeur comprise entre 7 mm et 15 mm et une épaisseur de 2 mm à 2,7 mm ; et par le fait que le nombre des groupes de travail (4) est fermement établi, pour chaque zone, en tenant compte de la puissance d'entraînement pouvant être transmise par la courroie tangentielle, en présence d'un allongement admissible de cette courroie.

2. Commande à courroies tangentielles selon la revendication 1, caractérisée par le fait que l'allongement des courroies tangentielles individuelles, entre appuis, est limité à de 0,6 % à 1,5 %.

3. Commande à courroies tangentielles selon la revendication 1 ou 2, caractérisée par le fait que les courroies tangentielles de zones voisines sont guidées par l'intermédiaire d'au moins un élément commun à rouleaux de renvoi, dont les rouleaux de renvoi (15, 20 ; 16, 21 ; 27, 29) sont ou peuvent être couplés mutuellement avec assujettissement en rotation.

4. Commande à courroies tangentielles selon l'une des revendications 1 à 3, caractérisée par le fait que les éléments à rouleaux de renvoi sont respectivement intercalés entre deux groupes de travail voisins (4).

5. Commande à courroies tangentielles selon l'une des revendications 1 à 4, caractérisée par le fait que les courroies tangentielles (10, 11, 10', 11', 10", 11", 33, 37) viennent directement s'appliquer contre des poulies (8) des groupes de travail (4).

6. Commande à courroies tangentielles selon l'une des revendications 1 à 5, caractérisée par le fait que les moteurs électriques (19, 23, 31) de toutes les zones sont raccordés à une commande commune de la vitesse angulaire.

7. Commande à courroies tangentielles selon l'une des revendications 1 à 6, caractérisée par le fait que, lorsque les groupes de travail (4) sont agencés en deux rangées, les zones sont délimitées par quatre rouleaux de renvoi (14, 15, 16, 17) et les moteurs électriques associés (19) sont disposés, au moins sensiblement, au centre entre les deux rangées (2, 3).

8. Commande à courroies tangentielles selon l'une des revendications 1 à 7, caractérisée par le fait que, lorsque les groupes de travail (4) sont agencés en deux rangées, les poulies (8) de ces groupes de travail sont disposées sur le côté de la courroie tangentielle (10, 11, 10', 11', 10", 11", 33, 37) qui est tourné à l'opposé du centre longitudinal de la zone, et les éléments à rouleaux de renvoi sont disposés sur le côté de la courroie tangentielle qui est tourné vers le centre longitudinal.

9. Commande à courroies tangentielles selon l'une des revendications 1 à 8, caractérisée par le fait que le nombre des groupes de. travail (4) d'une zone se situe entre 80 et 150 groupes de travail.
